# EUROPÄISCHE PATENTSCHRIFT

(11) **EP 0 065 156 B1**
(45) Veröffentlichungstag und Bekanntmachung des Hinweises auf die Patenterteilung: **29.01.1986**
(21) Anmeldenummer: 82103705.8
(22) Anmeldetag: 30.04.1982
(51) Int. Cl.: E04G 25/00

(54) **Stützenhalter für eine Stütze einer Deckenschalung**
Support for stanchions for the shuttering of ceilings
Support d'étais pour le coffrage de dalles

(30) Priorität: 20.05.1981 DE 3120125
(43) Veröffentlichungstag der Anmeldung: 24.11.1982
(73) Patentinhaber: Peri-Werk Artur Schwörer GmbH & Co.KG, D-89264 Weissenhorn (DE)
(72) Erfinder: Schwörer, Artur, D-7913 Senden-Wullenstein (DE)
(74) Vertreter: KOHLER SCHMID + PARTNER

## Beschreibung

Die Erfindung bezieht sich auf einen Stützenhalter für eine Stütze einer Deckenschalung mit einer den Stützenschaft umfassenden, von der Stütze abnehmbaren, mehrteiligen, kanalartigen Aufnahme, mit deren erstem Teil alle Beine des Stützenhalters verbunden sind und deren zweites Teil als Verschlussteil vorgesehen ist, das den Stützenschaft in der Aufnahme hält, wobei eines der Teile den Stützenschaft höchstens so weit umfasst, dass zwischen seinen Rändern ein Zwischenraum verbleibt, der mindestens dem Stützendurchmesser entspricht.

Ein derartiger Stützenhalter ist aus der FR-A-2 438188 bekannt.

Bei dem bekannten Stützenhalter wird eine einstückige, an einer Seite offene Aufnahme verwendet, an der drei Beine angelenkt sind. Der offene Abschnitt der Aufnahme wird bei dieser bekannten Anordnung von einem Stift geschlossen, der den Stützenschaft jedoch nicht einklemmt, sondern absichtlich mit einem gewissen Spiel hält. Dieses Spiel kann deswegen in Kauf genommen werden, weil diese bekannte Anordnung bestimmungsgemäss so verwendet wird, dass die Aufnahme sich in unmittelbarer Nähe des Erdbodens befindet. Es handelt sich demnach nicht um einen Stützenhalter der Art, wie sie für normale Baustützen mit einem Durchmesser von wenigen Zentimetern verwendet werden und bei denen die Aufnahme sich in einer Höhe von beispielsweise einem Meter über dem Fussboden befindet.

Bei dem bekannten Stützenhalter kann sich jedoch aufgrund des sich einstellenden Spiels zwischen Aufnahme und Verriegelstiften einerseits und rohrförmiger Stütze andererseits die Aufnahme auf der rohrförmigen Stütze verschieben. Das obere Ende der Stütze weist nach dem Ausrichten der Stütze auf ihre Angriffspunkte an der Deckenschalung ein durch das Längenmass der Stütze vergrössertes Spiel auf. Wenn jedoch zwischen Stütze und Halter ein Spiel bei der bekannten Einrichtung auftritt, müssen beim Ausrichten sowohl Stütze als auch Halter jeweils getrennt angefasst und angehoben werden.

Weiterhin können bei dem bekannten Stützenhalter nur Stützen eines eng begrenzten Durchmesserbereichs verwendet werden, der etwas geringer ist als die lichte Weite der Aufnahme, weil grössere Stützen nicht in die Aufnahme hereinpassen würden und sich bei merklich dünneren Stützen ein zu grosses Spiel zwischen Stütze und Aufnahme ergäbe.

Der Erfindung liegt demgegenüber die Aufgabe zugrunde, einen Stützenhalter der eingangs genannten Art dahingehend zu verbessern, dass ein Abgleiten der Aufnahme an der Stütze sicher vermieden wird, dass Stützen eines grossen Druchmesserbereiches verwendet werden können und dass gleichzeitig die Stütze einfach handhabbar ist.

Diese Aufgabe wird erfindungsgemäss dadurch gelöst, dass das zweite Teil als Schieber ausgebildet ist, von einer gegenüber dem ersten Teil wirksamen Keilfläche geführt wird und dass die Anlagefläche mindestens eines der Teile an den Stützenschaft im wesentlichen in einer zur Stützenachse parallelen Ebene verläuft und eine im Querschnitt senkrecht zur Stützenachse V-förmige Zentrierrinne aufweist.

Der Vorteil der Erfindung liegt demgemäss darin, dass selbst im rauhen Betrieb auf einer Baustelle die Halteigenschaften des Stützenhalters gesichert sind, ohne dass hierzu komplizierte Vorkehrungen erforderlich sind. Vielmehr werden sämtliche Vorteile der bekannten Stützenhalter beibehalten, nämlich die einstückige Muffe seitlich an die Stütze heran führen zu können, wobei zusätzlich eine besonders einfache Sicherung der Aufnahme an der Stütze durch Einschlagen lediglich eines Elementes, nämlich des Schiebers erfolgt. Die Befestigung ist dabei deswegen besonders sicher, weil durch die starre Verbindung der den Schieber führenden Fläche an der Aufnahme sichergestellt ist, dass der Schieber sich stets in der selben, definierten Bewegungsbahn befindet und demzufolge ein unbeabsichtigtes Verkanten, wie dies bei losen Keilen möglich ist, sicher vermieden wird. Durch den einfachen Aufbau aus lediglich zwei wirksamen Elementen ergibt sich auch eine Unanfälligkeit gegen Verschmutzung bzw. der erfindungsgemässe Stützenhalter kann von Betonspritzern und dgl. leicht gereinigt werden.

Da Halter und Stütze starr miteinander verbunden sind, bewegt sich das obere Ende der Stütze nach dem Ausrichten nicht. Während des Ausrichtens der Stütze werden Halter und Stütze gemeinsam verschoben, das Ausrichten kann unter Anheben der Stütze erfolgen, wobei der Halter mit angehoben wird.

Weiterhin ist aus dem DE-U 8022729 noch ein Stützenhalter bekannt, bei dem eine zweiteilige Aufnahmeanordnung nach Art einer Muffe vorgesehen ist. Dabei sind zwei zylindermantelförmige Schalenteile über eine Scharnier miteinander verbunden. An einem Schalenteil sind zwei Beine und am anderen Schalenteil ist ein Bein jeweils fest und Lage unveränderbar angeordnet. Im zusammengeklappten Zustand der beiden Schalenteile verbleibt zwischen diesen ein geringer Zwischenraum. In diesem Bereich ist an den freien Enden der Schalenteile jeweils eine Öse angeordnet, durch die ein Flacheisen, den Zwischenraum überspannend, geschoben werden kann. Zwischen dieses Flacheisen und den von den Schalenteilen umfassten Stützenschaft kann nun ein loser Keil im Bereiche des Zwischenraumes von oben eingeschlagen werden.

Dieser bekannte Stützenhalter hat jedoch mehrere Nachteile. Zum einen kann aufgrund der zylindermantelförmigen Schalenteile mit dem Verbindungsscharnier nur ein Stützenschaft mit einem bestimmten Durchmesser gehalten werden, wobei nur ausserordentlich geringe Durchmessertoleranzen zulässig sind. Zum anderen ist die aus einer Vielzahl von zum Teil miteinander schwenkbar verbundenen Einzelteilen bestehende Anordnung schwierig zu handhaben, weil zunächst die Schalenteile zusammengeklappt werden müssen, dann das Flacheisen eingeführt werden muss und schliesslich der Keil von oben in den verbleibenden geringen Zwischenraum zwischen Schalenteilen,Stützenschaft und Flacheisen eingefädelt und eingeschlagen werden muss. Die Bewegungsbahn des Keiles ist darüberhinaus - im Gegensatz zum erfindungsgemäss verwendeten Schieber - nicht definiert, so dass der lose Keil sich verkanten kann, beispielsweise indem er beim Einschlagen um 90° kippt und damit durch die beabsichtigte Halterung hindurchrutscht. Dies gilt insbesondere dann, wenn der Innendurchmesser der als Aufnahme dienenden Muffenanordnung wesentlich grösser ist als der Aussendurchmesser der gehaltenen Stütze, weil dann nämlich der Zwischenraum zwischen Flacheisen und Stütze besonders gross ist und damit ein Verkanten und Abrutschen des Keiles wegen dessen nicht definierter Bewegungsbahn fördert.

Weiterhin bringt die Vielzahl der zum Teil sehr kleinen Bauteile es mit sich, dass die im rauhen Betrieb einer Baustelle auftretenden Verschmutzungen, insbesondere durch Betonspritzer, die sich auf den gelagerten Stützenhaltern absetzen können, ein Schliessen des Scharniers und ein Einfädeln des Flacheisens oder des Keiles nicht mehr möglich ist.

Schliesslich hat die bekannte Anordnung noch den Nachteil, dass aufgrund der starren Anbringung der Beine an den Schalenteilen zum einen die Lagerhaltung und der Transport erschwert werden, weil die Stütze ausserordentlich sperrig ist. Zum anderen kann die Stütze ohne umfassten Stützenschaft nur dann alleine stehen, wenn die Schalenteile vollständig geschlossen sind, weil sich nur dann ein standfestes Dreibein ergibt. Für die Montage dieses bekannten Stützenhalters ist es daher erforderlich, den Stützenhalter mit beiden Händen an den zu umfassenden Stützenschaft heranzuführen und zu schliessen. Dies ist jedoch sehr umständlich, weil der Bauarbeiter üblicherweise in der anderen Hand den Hammer trägt, mit dem er den losen Keil einschlagen soll. Hat er hierzu jedoch keine Hand frei, muss das Werkzeug abgelegt und später wieder aufgenommen werden, wodurch sich eine Erhöhung der Schal- bzw. Ausschalzeit ergibt.

Aus der FR-A 2182334 ist schliesslich noch eine Anordnung zum Verbinden zweier Rechteckrohre in Metallgerüsten bekannt, bei der ein Rohr an einem Ende mit zwei zangenartigen Fortsätzen versehen ist, deren lichte Weite der Breite des aufzunehmenden Rechteckrohres entspricht. Am freien Ende der Fortsätze sind nach innen weisende Krallen angebracht, die mit einer in Längsrichtung des aufzunehmenden Rechteckrohres verlaufenden Keilfläche versehen sind, in die ein Klemmelement von oben einsetzbar ist, welches das aufzunehmende Rechteckrohr hält. Die bekannte Anordnung eignet sich jedoch ausschliesslich für eine einzige Art von Rechteckrohren mit quadratischem Querschnitt und einer bestimmten Kantenlänge, d.h. für den Gerüstbau, bei dem eine Vielzahl gleichartiger Rohre miteinander zu verbinden ist. Als Stützenhalter, bei dem bestimmungsgemäss Rohre mit unterschiedlichem Durchmesser gehalten werden müssen, ist die bekannte Anordnung nicht brauchbar.

Gegenüber diesen weiteren bekannten Stützenhaltern eröffnet der anmeldungsgemässe Stützenhalter damit erstmals die Möglichkeit, ihn neben dem zu umfassenden Stützenschaft aufzustellen, wobei der Stützenhalter in dieser Position von alleine steht, so dass der Bauarbeiter zunächst beide Hände frei hat. Er kann nun mit der einen Hand den Stützenhalter an den Stützenschaft heranführen und mit dem Aufnahmeabschnitt umschliessen. Der Durchmesser des Stützenschaftes kann aufgrund der offenen Aufnahmeanordnung in einem grossen Bereich variieren. Mit einer einfachen Handbewegung wird dann der Schieber eingesetzt und die Aufnahme mit dem Stützenschaft verkeilt. Die Keilverbindung gestattet dabei ein Anbringen des Stützenhalters in beliebiger Höhe am Stützenschaft, so dass der Stützenschaft in einer anderen Höhe auf dem Untergrund aufstehen kann als die Beine des Stützenhalters selbst.

Beim Abnehmen des erfindungsgemässen Stützenhalters wird in umgekehrter Reihenfolge verfahren und der Stützenhalter kann durch Umklappen mindestens eines Beines oder vorzugsweise zweier von drei Beinen in eine Form gebracht werden, in der er leicht und raumsparend transportiert und gelagert werden kann.

Bei einer Ausführungsform der Erfindung weist die Aufnahme einen rechteckigen Innenquerschnitt auf, er kann an seiner Innenwand Anlageflächen für den Stützenumfang aufweisen. Diese Querschnittsform hat den Vorteil, dass gemäss einer weiteren Ausführungsform der Erfindung die Aufnahme einen U-förmigen Querschnitt aufweist, und der Schieber an den beiden Enden der Schenkel des U-förmigen Querschnittes befestigbar ist und eine besonders einfache, z.B. ebene Form aufweisen kann.

Sind die Beine gelenkig an der Aufnahme befestigt, so verläuft bei Ausführungsformen der Erfindung die Gelenkachse parallel zur Stützenachse. Die Beine führen daher keine Spreizbewegung sondern nur eine Schwenkbewegung aus. Dies hat den Vorteil, dass die Konstruktion hierdurch wesentlich einfacher wird, da in diesem Falle die Beine abstützende Querstreben an ihrem der Aufnahme zugewandten Ende ebenfalls nur um die gleiche Schwenkachse wie das abgespreizte Bein schwenkbar gelagert sein müssen.

Der Vorteil, dass nicht mehr Spreizbeine das Arbeiten unter der Deckenschalung behindern als notwendig und der Vorteil der leichten Stapelbarkeit lassen sich auch bei der Ausführungsform der Erfindung erreichen, bei der an der Aufnahme ein starres Bein und zu beiden Seiten ein schwenkbares Bein angeordnet sind, deren Schwenkachsen parallel zur Stützenachse verlaufen. Die Schwenkachsen dieser gelenkig gelagerten Beine können so angeordnet sein, dass die letzteren in eine Lage geklappt werden können, in der sie an dem starren Bein anliegen. Dies kann beispielsweise dadurch geschehen, dass die Schwenkachsen der beweglichen Beine in einer Ebene liegen, die senkrecht zur Ebene des starren Beines verläuft, und dass der Abstand der beiden Achsen etwa der doppelten Dicke eines Beines entspricht, wenn die Schwenkachsen durch die Mittelebene der Beine verlaufen. Beim Transport oder beim Nichtgebrauch sind daher die drei Beine parallel zueinander anliegend zusammenklappbar, beim Aufstellen der Stütze an der Wand können ebenfalls zum Abstützen nicht benötigte Beine in die Ruhestellung geklappt werden.

Eine Ausführungsform der Erfindung kann dahingehend weiter ausgebildet sein, dass die Aufnahme und der Schieber dadurch miteinander verbunden sind, dass die beiden Ränder des einen Elementes eine Führung aufweisen, in die das andere Element eingeschoben wird. Dabei verläuft die Führung, in der der Schieber eingeführt ist, schräg zu der Stützenachse, so dass beim Einschieben des Schiebers dieser sich während des Einschiebens dem Stützenumfang nähert, schliesslich an dem Stützenumfang zur Anlage kommt und die Stütze in die Aufnahme festkeilt. Die Spannvorrichtung besteht bei dieser Ausführungsform also in der keilartig zur Stützenachse verlaufenden Führung des Schiebers in der Aufnahme. Die Führung kann z.B. durch Nuten oder U-förmig umbördelte Ränder eines der beiden Elemente gebildet sein.

Bei einer Weiterbildung dieser Ausführungsform weisen Aufnahme und Schieber eine Anlagefläche auf, die parallel zu der Stützenachse verläuft. Diese Anlagefläche kann auch in zwei Anlagepunkte aufgelöst sein, beispielsweise in zwei im Abstand voneinander angeordnete Höcker. Die schräge Führung klemmt nicht nur die Stütze keilartig in der Aufnahme fest, sondern hat darüberhinaus den Vorteil, dass voneinander verschiedene Durchmesser aufweisende Stützen in ein und derselben Aufnahme befestigt werden können, weil die schräg zur Stützenachse verlaufende Führung den in ihr geführten Schieber radial gegen den Stützenumfang führt.

Will man die Führung möglichst kurz halten, so können dem die schräge Führung aufweisenden Element verschiedene andere Elemente oder Gegenstücke zugeordnet sein, deren die Anlagefläche bildenden Höcker jeweils verschieden weit in die Aufnahme hineinragen und damit verschiedenen Schaftdurchmessern zugeordnet sind oder aber es kann beispielsweise der in der schrägen Führung geführte Schieber auf seinen beiden Seiten verschieden hohe Höcker aufweisen, die die Anlagefläche tragen.

Die Form der Fläche, mit der sich die Anlageflächen an den Stützenumfang anlegen, kann nahezu beliebig sein. Bei einer Ausführungsform weist diese Anlagefläche einen dreieckigen V-förmigen Querschnitt auf, so dass sich kreisrunde Stützen mit verschiedenem Durchmesser gut an diese Anlageflächen mit V-förmigem Querschnitt anlegen.

Der Querschnitt der die Führung tragenden Aufnahme kann im wesentlichen U-förmig sein, wobei die schräg zur Stützenachse verlaufende Führung an den Schenkelenden des U-förmigen Querschnittes angeordnet ist.

In der Zeichnung ist eine Ausführungsform der Erfindung dargestellt.
Fig. 1 zeigt eine Seitenansicht der wesentlichen Teile einer Ausführungsform des erfindungsgemässen Stützenhalters in einem Schnitt nach der Linie I-I der Fig. 2;
Fig. 2 zeigt eine Draufsicht auf den Stützenhalter von oben, jeweils mit abgebrochen gezeichneten Beinen.

Bei der in der Zeichnung dargestellten Ausführungsform der Erfindung weist der Stützenhalter drei Beine 1, und 3 auf, die in der Zeichnung abgebrochen dargestellt sind. Die Beine sind an ihrem oberen Ende etwas abgekröpft, das Bein 2 ist in einer Halterung 4 starr befestigt, beispielsweise eingeschweisst, die zwei parallel zueinander verlaufende waagrechte Platten 5 und 6 aufweist. Die Beine 1 und 3 sind in der Halterung 4 um senkrecht verlaufende Lagerachsen 7 und 8 bildende Bolzen schwenkbar gelagert. Die Beine 1 bis 3 weisen Querstreben 9 und 10 auf, die etwa waagerecht verlaufen und an ihrem äusseren Ende etwa auf der halben Höhe der Beine mit diesen starr verbunden, beispielsweise verschweisst sind. Die Querstrebe 9 für das Bein 2 ist in einer der Halterung 4 entsprechenden Halterung 11 eingeschweisst, die sich im Abstand der halben Beinhöhe unterhalb der Halterung 4 befindet. Die Querstrebe 10, die an das Bein 1 angeschweisst ist, und die nicht dargestellte weitere Querstrebe, die an das bewegliche Bein 3 angeschweisst ist, sind an ihrem inneren Ende in der Halterung 11 um die senkrechten Achsen 7, 8 gelagert. Die Schwenkachsen 7 und 8 liegen in einer Ebene, die rechtwinklig zu der Ebene des starren Beines 2 verläuft. Der Abstand dieser beiden Schwenkachsen beträgt etwa das Doppelte der Breite eines der gleichbreiten Beine 1, 2 oder 3, so dass die Beine 1 und 3 in eine Ruhelage parallel zu dem starren Bein 1 geklappt werden können und in dieser Ruhelage an diesem Bein 2 anliegen.

Die Halterungen 4 und 11 sind am Joch 12 einer Aufnahme 13 befestigt, deren Ränder 14 und 15 an den Schenkelenden nach aussen umgebördelt sind und in einem Winkel zwischen 5° und 15° schräg zu der Ebene des Joches 12 keilartig nach unten verlaufen. Die Öffnung des U-förmigen Querschnittes der Aufnahme 13 ist durch einen Schieber 16 abgeschlossen, der an den Rändern einer im wesentlichen ebenen Platte 17 auf der einen Seite sich über die ganze Höhe der Platte 17 durch Umbördelung der Plattenränder 18 entstandene parallele Führungen aufweist und auf der anderen Seite der Platte 17 den Führungen 18 entsprechende Führungen, die jedoch nicht über die ganze Höhe der Platte verlaufen, sondern durch U-förmiges Umbördeln der Enden zweier auf der Platte 17 im Abstand voneinander befestigter Metallstreifen 19 und 20 gebildet sind. Diese Haken 21 und 22 übergreifen mit reichlichem Spiel den rechtwinklig vom Aufnahmeschenkel 23 abgebördelten Rand 14, die Haken 24 und 25 umgreifen ebenfalls mit reichlichem Spiel den rechtwinklig vom Aufnahmeschenkel 26 abgebördelten Rand 15. Durch diesen Eingriff ist der Schieber 16 in der Aufnahme 13 mit Hilfe einer schrägen Führung verschiebbar geführt.

Der Schieber 16 weist noch auf seiner einen Seite zwei Höcker 27 und 28 und auf der gegenüberliegenden Seite der Platte 17 weitere Höcker 29 und 30 auf. Die Höcker 27 und 28 tragen an ihrem der Platte 17 abgewandten Ende Anlageflächen 31 und 32, die in einer Ebene liegen, die jedoch parallel zu der Ebene des Joches 12 verläuft. Die Höcker 27 und 28 ragen daher gleichweit in den Innenraum der U-förmigen Aufnahme 13 hinein, da jedoch die Führung, in der der Schieber 16 gehalten ist, schräg zu der Jochebene 12 verläuft, ist der Höcker 27 höher als der Höcker 28.

Ist der Schieber 16 aus seiner Führung nach oben herausgezogen, so kann die Aufnahme 13 von der Seite her, also radial, an einen Stützenschaft 35 herangeführt werden, bis dieser an dem Joch 12 anliegt. Wird dann der Schieber 16 von oben in die Schrägführung eingeführt und nach unten bewegt, so kommen die Anlageflächen 31 und 32 an dem Stützenschaft 35 zur Anlage und drücken den Stützenschaft 35 gegen das Joch 12 und die Haken 21, 22, 24 und 25 gegen die aufgebördelten Ränder 14 bzw. 15, so dass der Stützenschaft 35 fest zwischen dem Joch 12 und den Anlageflächen 31 und 32 eingeklemmt ist. Ist der Durchmesser der Stütze 35 etwas grösser oder kleiner als in Fig. 2 und in Fig. 1 angegeben, so tritt die Klemmstellung bei etwas weniger weit oder etwas tiefer eingeschobenem Schieber 16 ein.

Soll der Stützenhalter an einer Stütze 36 mit wesentlich grösserem Durchmesser befestigt werden, so wird der Schieber 16 so in die schräge Führung eingeführt, dass die Höcker 29 und 30 in den Innenraum des U-Querschnittes der Aufnahme 13 hineinragen und zwar soweit, bis deren Anlageflächen 33 und 34 an den Umfang des Stützenschaftes 36 zur Anlage kommen und diesen zwischen der Aufnahme 13 und dem Schieber 16 festkeilen.

An der Aussenfläche des Schenkels 26 der Aufnahme 13 befindet sich ein von der Fläche des Schenkels 26 abstehender Anschlag 37, an dem der untere Rand des Hakens 25 oder der untere Rand der gegenüberliegenden Führung 18 zur Anlage kommt und die nach unten verlaufende Bewegung des Schiebers 16 begrenzt, bevor dieser nach unten aus der Führung herausgleitet.

Wird der Stützenhalter nicht mehr gebraucht, weil die Deckenstütze durch die Träger der Dekkenschalung an ihrem oberen Ende bereits festgelegt ist, so wird der Schieber 16 aus der Aufnahme 13 herausgezogen, so dass diese zusammen mit den Beinen in seitlicher Richtung von der feststehenden Stütze 35 oder 36 entfernt und anderweitig eingesetzt werden kann. Selbstverständlich kann ein derartiger Stützenhalter auch solange an der Stütze verbleiben, bis die Deckenschalung abgebaut wird.

Die Anlageflächen 31 bis 34 und auch eine Anlagefläche an der Innenseite des Joches 12 weisen einen V-förmigen Querschnitt auf, der eine gute Auflage für runde Stützenquerschnitte bildet.

Die Höcker 29 und 30 mit ihren Anlageflächen können bei anderen Ausführungsformen entfallen. Ob diese zweckmässig sind, hängt davon ab, wie schräg man die durch die Teile 14,15, 21, 22, 24,25 gebildete Führung ausbilden will.

## Patentansprüche

1. Stützenhalter für eine Stütze einer Deckenschalung mit einer den Stützenschaft (35) umfassenden, von der Stütze abnehmbaren, mehrteiligen, kanalartigen Aufnahme (13), mit deren erstem Teil alle Beine (1, 2, 3) des Stützenhalters verbunden sind und deren zweites Teil als Verschlussteil vorgesehen ist, das den Stützenschaft (35) in der Aufnahme (13) hält, wobei eines der Teile den Stützenschaft (35) höchstens so weit umfasst, dass zwischen seinen Rändern ein Zwischenraum verbleibt, der mindestens dem Stützendurchmesser entspricht, dadurch gekennzeichnet, dass das zweite Teil als Schieber (16) ausgebildet ist, von einer gegenüber dem ersten Teil wirkenden Keilfläche geführt wird und dass die Anlagefläche mindestens eines der Teile an den Stützenschaft (35) im wesentlichen in einer zur Stützenachse parallelen Ebene verläuft und eine im Querschnitt senkrecht zur Stützenachse V-förmige Zentrierrinne aufweist.

2. Stützenhalter nach Anspruch 1, dadurch gekennzeichnet, dass die Aufnahme (13) einen kreisförmigen Innenquerschnitt aufweist.

3. Stützenhalter nach Anspruch 1, dadurch gekennzeichnet, dass die Aufnahme (13) einen im wesentlichen rechteckigen Innenquerschnitt aufweist.

4. Stützenhalter nach Anspruch 3, dadurch gekennzeichnet, dass das eine Teil der Aufnahme (13) einen im wesentlichen U-förmigen Querschnitt aufweist und dass das andere Teil als Schieber (16) an den freien Enden der Schenkel (23,26) des U-Querschnittes befestigbar ist.

5. Stützenhalter nach einem der vorhergehenden Ansprüche, dadurch gekennzeichnet, dass die gelenkig gelagerten Beine (1, 3) um eine zur Stützenachse parallele Achse (7, 8) schwenkbar gelagert sind.

6. Stützenhalter nach einem der vorhergehenden Ansprüche, dadurch gekennzeichnet, dass ein Bein (2) starr, die beiden anderen Beine (1, 3) gelenkig an der Muffe (13) befestigt sind.

7. Stützenhalter nach Anspruch 6, dadurch gekennzeichnet, dass die Lagerachsen (7, 8) der gelenkig gelagerten Beine (1, 3) zu beiden Seiten der Ebene des starren Beines (2) so angeordnet sind, dass die beweglichen Beine (1, 3) in eine Lage geklappt werden können, in der sie an dem starren Bein (2) anliegen.

8. Stützenhalter nach einem der vorhergehenden Ansprüche, dadurch gekennzeichnet, dass beide Ränder (14, 15) des den Stützenschaft (35) umfassenden Teiles der Aufnahme (13) eine Führung (18, 21, 22, 24, 25) aufweisen, in die das andere Teil als Schieber (16) einschiebbar ist.

9. Stützenhalter nach Anspruch 8, dadurch gekennzeichnet, dass die Führung durch U-förmig umgebördelte Ränder (18 bzw. 21, 22, 24, 25) gebildet ist.

10. Stützenhalter nach einem der Ansprüche 8 oder 9, dadurch gekennzeichnet, dass dem einen Teil bzw. dem anderen Teil mehrere Gegenstücke mit verschieden weit in den Innenraum ragenden Anlageflächen zugeordnet sind.

11. Stützenhalter nach Anspruch 10, dadurch gekennzeichnet, dass der Schieber (16) auf seinen beiden Seiten verschieden hohe Höcker (27, 28) bzw. (29, 30) aufweist, die die Anlageflächen (31 bis 34) tragen.

12. Stützenhalter nach einem der vorhergehenden Ansprüche, dadurch gekennzeichnet, dass an dem Schieber (16) ein Anschlag (25) vorgesehen ist, der mit einem Gegenanschlag (37) des anderen Teiles der Aufnahme (13) so zusammenarbeitet, dass die nach unten verlaufende Bewegung des Schiebers (16) vor dem Herausgleiten aus der Führung begrenzt ist.

## Claims

1. Support for a stanchion of a ceiling form- work with a multi-part, channel-like holder (13) enclosing the stanchion shaft (35) and removable from the stanchion, all the legs (1,2,3) of the support being connected to the first part of this holder, whilst its second part is provided as a closure member which holds the stanchion shaft (35) in the holder (13), one of the parts surrounding the stanchion shaft (35) at most to such an extent that a gap is left between its edges which corresponds to the diameter of the stanchion, characterised in that the second part is constructed as a slide (16), is guided by a keyed surface acting opposite the first part and in that the abutment surface of at least one of the parts extends along the stanchion shaft (35) substantially in a plane parallel to the stanchion axis and has a V-shaped centering groove which is perpendicular to the stanchion axis in cross-section.

2. Support as claimed in claim 2, characterised in that the holder (13) has a circular internal cross-section.

3. Support as claimed in claim 1, characterised in that the holder (13) has a substantially rectangular internal cross-section.

4. Support as claimed in claim 3, characterised in that one part of the holder (13) has a substantially U-shaped cross-section and the other part, constructed as a slide (16), can be secured to the free ends of the legs (23, 26) of the U-shaped cross-section.

5. Support as claimed in one of the preceding claims, characterised in that the hingedly mounted legs (1, 3) are mounted so as to be pivotable about an axis (7, 8) parallel to the stanchion axis.

6. Support as claimed in one of the preceding claims, characterised in that one leg (2) is rigidly secured to the sleeve (13) whilst the two other legs (1, 3) are articulated on said sleeve.

7. Support as claimed in claim 6, characterised in that the mounting spindles (7, 8) in the hingedly mounted legs (1,3) in both sides of the plane of the rigid leg (2) are arranged so that the movable legs (1, 3) can be flapped into a position in which they abut on the fixed leg (2).

8. Support as claimed in one of the preceding claims, characterised in that both edges (14, 15) of the part of the holder (13) surrounding the stanchion shaft (35) comprise a guide (18, 21, 22, 24, 25) into which the other part constructed as a slide (16) can be inserted.

9. Support as claimed in claim 8, characterised in that the guide is formed by edges (18 or 21, 22, 24,25) flanged into a U-shape.

10. Support as claimed in one of claims 8 or 9, characterised in that one or other part is associated with a plurality of mating pieces with abutment surfaces projecting to different depths into the interior.

11. Support as claimed in claim 10, characterised in that the slide (16) comprises, on both sides, humps (27, 28) or (29, 30) or different heights which bear the abutment surfaces (21 to 34).

12. Support as claimed in one of the preceding claims, characterised in that, provided on the slide (16), there is a stop (25) which cooperates with a mating stop (37) on the other part of the holder (13) so that the downward movement of the slide (16) is limited to prevent it sliding out of the guide.

## Revendications

1. Support d'étai pour un étai de coffrage de plafond, comprenant un logement (13) en forme de canal, en plusieurs pièces, entourant le fût d'appui (35), et que l'on peut enlever de l'étai; tous les pieds (1,2,3) du support d'étai sont reliés à la première pièce, la deuxième pièce est prévue comme pièce de verrouillage maintenant le fût d'appui (35) dans le logement (13), une des pièces entourant le fût d'appui (35) jusqu'à un maximum permettant de ménager, entre ses bords, un espace correspondant au moins au diamètre de l'étai, caractérisé en ce que la deuxième pièce est constituée par une coulisse (16), guidée par une surface servant de calage coopérant avec la première pièce et en ce que la surface d'appui d'au moins une des pièces au fût d'appui (35) est orientée, pour l'essentiel, parallèlement à l'axe de l'étai, et possède, en coupe, une rainure de centrage en forme de V, verticale par rapport à l'axe de l'étai.

2. Support d'étai, selon la revendication 1, caractérisé en ce que le logement (13) possède une section intérieure en forme de cercle.

3. Support d'étai, selon la revendication 1, caractérisé en ce que le logement (13) possède une section intérieure essentiellement à angles droits.

4. Support d'étai selon la revendication 3, caractérisé en ce qu'une partie du logement (13) possède une section, pour l'essentiel en forme de U, et en ce que l'autre partie, sous forme de coulisse (16) peut être fixée aux extrémités libres des montants (23,26) de la section en forme de U.

5. Support d'étai selon l'une des revendications précédentes, caractérisé en ce que les pieds (1, 3) positionnés de façon mobile, peuvent être positionnés pour pouvoir pivoter autour d'un axe (7, 8) parallèle à l'axe de l'étai.

6. Support d'étai selon l'une des revendications précédentes, caractérisé par le fait qu'un pied (2), est fixé de façon rigide au manchon (13) alors que les deux autres pieds (1, 3) le sont de manière mobile.

7. Support d'étai selon la revendication 6, caractérisé en ce que les axes de positionnement (7, 8) des pieds (1,3) positionnés de façon mobile, de chaque côté du plan du pied fixe (2) sont placés de telle sorte que les pieds mobiles (1, 3) puissent être repliés dans une position où ils s'appuient contre le pied fixe (2).

8. Support d'étai selon l'une des revendications précédentes, caractérisé en ce que les deux bords (14,15) de la partie du logement (13) entourant le fût d'appui (35) présentent un guidage (18, 21, 22, 24, 25) dans lequel l'autre partie sous forme de coulisse (16) peut être glissée.

9. Support d'étai selon la revendication 8, caractérisé en ce que le guidage est constitué par des bords rabattus en forme de U (18, ou 21, 22, 24,25).

10. Support d'étai selon les revendications 8 ou 9, caractérisé en ce que plusieurs autres éléments, dont les surfaces d'appui s'enfoncent plus ou moins loin dans le volume intérieur, sont rajoutés à l'une ou l'autre des pièces.

11. Support d'étai selon la revendication 10, caractérisé par le fait que la coulisse (16) porte sur ses deux côtés des pics (27, 28) ou (29, 30) de hauteurs différentes, portant les surfaces d'appui (31 à 34).

12. Support d'étai, selon l'une des revendications précédentes, caractérisé en ce que la coulisse (16) comporte une butée (25) fonctionnant avec la butée opposée (37) de l'autre partie du logement (13), de manière à limiter le mouvement vers le bas de la coulisse (16) et à empêcher sa sortie de guidage.
